# EUROPÄISCHE PATENTSCHRIFT

(11) **EP 0 965 535 B1**
(45) Veröffentlichungstag und Bekanntmachung des Hinweises auf die Patenterteilung: **28.05.2003**
(21) Anmeldenummer: 99111498.4
(22) Anmeldetag: 14.06.1999
(51) Int. Cl.: B65D 55/06, B21F 45/04

(54) **Gestaltungs- oder Halteelement für Verschlussstopfen von Flaschen sowie Flasche mit Verschlussstopfen und Gestaltungs- oder Halteelement für den Stopfen**
Retaining hood for bottle cork and bottle with a cork having such a hood
Muselet pour bouchon de bouteille et bouteille avec bouchon muni d'un tel muselet

(30) Priorität: 16.06.1998 DE 19826415; 23.12.1998 DE 19859711
(43) Veröffentlichungstag der Anmeldung: 22.12.1999
(73) Patentinhaber: Draht- und Metallwarenfabrik Philipp Schneider GmbH & Co.KG, 55583 Bad Münster-Ebernburg (DE)
(72) Erfinder:
(74) Vertreter: Quermann, Helmut, Dipl.-Ing.

(56) Entgegenhaltungen:
- DE-C- 254 653
- FR-A- 398 806
- FR-A- 417 031
- US-A- 2 169 448

## Beschreibung

Die Erfindung betrifft ein Gestaltungs- oder Halteelement für Verschlußstopfen von Flaschen sowie eine Flasche mit Verschlußstopfen und Gestaltungs- oder Halteelement für den Stopfen.

Halteelemente für Verschlußstopfen finden insbesondere bei solchen Flaschen Verwendung, die mit Schaumwein gefüllt sind und die damit unter recht hohem Innendruck stehen, so daß es erforderlich ist, die die Flaschen verschließenden Stopfen sicher zu fixieren. Stehen die Flaschen hingegen nur unter geringem Innendruck, beispielsweise weil sie mit Perlwein gefüllt sind, oder garnicht unter Innendruck, ist es in aller Regel nicht erforderlich, die Stopfen zu sichern. Ergänzend werden derartige Verschlüsse mit Gestaltungselementen versehen, so daß ihnen insbesondere ein optisch ansprechendes Äußeres verliehen wird.

Maschinell hergestellte Halteelemente zum Sichern der Verschlußstopfen von Schaumwein aufnehmenden Flaschen sind beispielsweise als aus Metall bestehende Vierdrahtverschlüsse oder Sektflaschendrahtbügel bekannt. Bei Sektflaschendrahtbügeln ist der über den Stopfen geführte Bügel im Bereich seiner beiden Enden mit Ösen versehen, durch die ein Draht geführt ist, der beidendig verdrillt ist. Dieser Draht umschließt den Flaschenhals unterhalb des Flaschenkopfes. Vierdrahtverschlüsse werden aus Draht hergestellt, der zu mehreren Schlaufen gebogen wird, die in Teilbereichen verdrillt sind. Die Schlaufen nehmen im oberen Kreuzungsbereich eine Blechplatte auf, die den Stopfen abdeckt, während die freien Enden der Schlaufen der Aufnahme des Drahtes dienen, der unterhalb des Flaschenkopfes um den Flaschenhals geführt ist.

Es ist ferner bekannt, Verschlußstopfen von mit Schaumwein gefüllten Flaschen mittels Halteelementen zu sichern, die aus Kordeln aus Naturfasern mit einem Metallkern gefertigt sind. Diese Halteelemente sind recht kompliziert aufgebaut, so daß sie nicht maschinell hergestellt werden. Sie weisen zwei Schlaufen auf, die ineinandergesteckt sind. Jede Schlaufe bildet einen halbkreisförmigen Ringabschnitt, wobei das eine Ende dieses Ringabschnittes buchtförmig gestaltet ist und durch dieses die andere Schlaufe hindurchgesteckt ist, so daß die beiden halbkreisförmigen Ringabschnitte der beiden Schlaufen zusammen einen Ringabschnitt in Form eines Vollkreises bilden. Dieser dient der späteren Anlage des Halteelementes am Flaschenhals unterhalb des Flaschenkopfes. Die beiden Schlaufen bilden. oberhalb des gemeinsamen Ringabschnittes einen Bügelabschnitt, wobei die Endabschnitte der beiden Schlaufen im Bereich des oberen Endes des Verschlußstopfens miteinander verknotet sind. Die freien Enden der Endabschnitte sind nach unten zum Flaschenhals geführt und dort mittels einer Banderole, eines Siegels oder dergleichen fixiert, so daß sich der Knoten nicht lösen kann. Das beschriebene Halteelement findet auch als Gestaltungselement für Verschlußstopfen von mit Perlwein gefüllten Flaschen Verwendung.

In aller Regel werden Gestaltungselemente für Verschlußstopfen von mit Perlwein gefüllten Flaschen von Hand an der Flasche angebracht und bestehen in aller Regel aus Kordel oder einer Kordel mit Drahtseele. Die Kordel wird beliebig um den Flaschenhals unterhalb des Flaschenkopfes geführt, dort unter Umständen verknotet und bügelartig über den Verschlußstopfen geführt. Das Verknoten der Endabschnitte der Kordeln erfolgt in aller Regel in dem Bereich des Gestaltungselementes, das den Flaschenhals umschließt. Derartige Gestaltungselemente sind für eine maschinelle Fertigung nicht geeignet.

Aus der DE-PS 50 128 ist ein Halteelement aus Draht für Verschlußstopfen von Flaschen bekannt. Es weist eine einteilige Schlaufe mit einem Ringabschnitt, einem Bügelabschnitt und einem Endabschnitt auf. Durch Umeinanderdrehen der freien Drahtenden des Endabschnittes zieht sich das Halteelement zusammen und stellt damit sicher, daß der Verschlußstopfen sicher im Flaschenkopf gehalten ist.

Ein Halteelement das gleichfalls die Merkmale des Oberbegriffes des Patentanspruches 1 erfüllt, und bei dem ferner die Merkmale des Oberbegriffes des Patentanspruches 7 verwirklicht sind, ist aus der FR 398 806 A bekannt. Dort ist die einteilige Drahtschlaufe im Bereich eines Endes, ausgehend von einer Öse, verdrillt, wobei beim Anbringen des Halteelementes im Bereich des Verschlussstopfens dieses verdrillte Ende, nach oben gerichtet, neben dem Verschlussstopfen positioniert wird. Vom verdrillten Ende ausgehend werden die Drahtabschnitte einzeln auf unterschiedlichen Seiten des Flaschenhals an diesem vorbeigebogen und auf der dem verdrillten Endabschnitt abgewandten Seite des Flaschenhalses verdrillt, von dort nebeneinander liegend über den Verschlussstopfen gebogen und durch die Öse gezogen. Das aus der Öse vorstehende Ende des Drahtes wird mit einer Plombe versehen. Es ist Aufgabe der vorliegenden Erfindung, ein Gestaltungs- oder Halteelement für Verschlußstopfen von Flaschen anzugeben, das einfach gestaltet und einfach herstellbar ist, so daß es automatisch gefertigt werden kann. Darüber hinaus soll das Gestaltungs- oder Halteelement einfach, insbesondere automatisch im Bereich des Verschlußstopfens und des Flaschenkopfes angebracht werden können. Es ist ferner Aufgabe der Erfindung, eine mit einem besonders einfach gestalteten Gestaltungs- oder Halteelement versehene Flasche anzugeben.

Die Erfindung schlägt ein Gestaltungs- oder Halteelement für Verschlußstopfen in Form einer einteiligen Schlaufe vor, die einen Ringabschnitt, einen Bügelabschnitt sowie einen Endabschnitt aufweist, wobei der Ringabschnitt ein buchtförmiges Ende des Bügelabschnittes durchsetzt, und entweder der Ringabschnitt innerhalb des anderen Endes des Bügelabschnittes und der anschließende Endabschnitt außerhalb des Ringabschnittes oder der Ringabschnitt außerhalb des anderen Endes des Bügelabschnittes und der anschlißende Endabschnitt innerhalb des Ringabschnittes angeordnet sind.

Das erfindungsgemäße Gestaltungs- oder Halteelement läßt sich damit auf besonders einfache Art und Weise herstellen. Es wird beispielsweise aus einer Kordel, einem Draht oder einer mit Drahtseele versehenen Kordel eine einteilige Schlaufe gebildet, d.h. diese haarnadelförmig angeordnet, so daß sich insbesondere zwei gleich lange Schlaufenschenkel ergeben. Vom buchtförmigen Ende der Schlaufe ausgehend wird der Bügelabschnitt gebildet, und von dem dem buchtförmigen Ende abgewandten Ende des Bügelabschnittes ausgehend der Ringabschnitt gestaltet, der durch das buchtförmige Ende des Bügelabschnittes hindurchgeführt wird. An den Ringabschnitt, der im wesentlichen die Form eines Vollkreises darstellt, schließt sich der Endabschnitt der Schlaufe an. Der Ringabschnitt ist im Bereich des Endabschnittes entweder innerhalb des Bügelabschnittes und und der Endabschnitt außerhalb des Ringabschnittes geführt, oder aber der Ringabschnitt außerhalb des Bügelabschnittes und der Endabschnitt innerhalb des Ringabschnittes. Aus optischen Gründen und um dem Halteelement größere Festigkeit zu verleihen, kann die Schlaufe verdrillt ausgebildet sein. In aller Regel reicht es aus, wenn die Schlaufe nur über einen Teil ihrer Länge verdrillt ausgebildet, beispielsweise im Bereich der beiden parallelen Schenkel des Bügelabschnittes. Wird allerdings Wert auf eine große Flexibilität bezüglich der unterschiedlichen Größen der Flaschen, konkret des Halsdurchmessers und der Bügelhöhe des Halteelementes, gelegt, ist empfehlenswert, keine verdrillten Schlaufen zu verwenden. Dies ermöglicht es, das Gestaltungsoder Halteelement variabel einzusetzen, da beim Festziehen des Halteelementes im Bereich des Verschlußstopfens und des Flaschenhalses die Schlaufe besser durch den Bügelabschnitt gleiten kann. Aus optischen Gründen und um zu verhindern, daß insbesondere bei der Verwendung von Kordel sich die beiden Schenkel des Endabschnittes entflechten, wird es als zweckmäßig angesehen, wenn das freie Ende des Endabschnittes der Schlaufe einen Knoten aufweist.

Bezüglich der Ausbildung des Gestaltungs- oder Halteelementes werden zwei Ausführungsformen als besonders vorteilhaft angesehen. Bei einer ersten Ausführungsform durchsetzen die einzelnen Schenkel der Schlaufe, ausgehend vom anderen Ende des Bügelabschnitts, gleichsinnig das buchtförmige Ende des Bügelabschnitts, und es sind die Schenkel der Schlaufe gleichsinnig innerhalb oder außerhalb des anderen Endes des Bügelabschnitts geführt. Dieses Gestaltungs- oder Halteelement ist damit unsymmetrisch gestaltet, da die Schenkel der Schlaufe bei der Herstellung des Elementes aneinanderliegend verbleiben und demzufolge das Schenkelpaar entweder zwischen dem Bügelabschnitt im Bereich des Ringabschnitts und der Flasche oder zwischen dem Ringabschnitt im Bereich des Bügelabschnitts und der Flasche hindurchgeführt wird, wobei die Klemmung zwischen dem Bügelabschnitt und der Flasche bzw. dem Ringabschnitt und der Flasche erfolgt. Bei der anderen, bevorzugten Ausführungsform ist vorgesehen, daß die einzelnen Schenkel der Schlaufe, ausgehend vom anderen Ende des Bügelabschnitts, gegensinnig das buchtförmige Ende des Bügelabschnitts durchsetzen, sowie die Schenkel der Schlaufe gegensinnig innerhalb oder außerhalb des anderen Endes des Bügelabschnitts geführt sind. Es ist damit vorgesehen, daß in dem Bereich der Schlaufe, der später der Bildung des Ringabschnitts und des Endabschnitts dient, die Schenkel der Schlaufe auseinandergebogen werden, um sie dann gegensinnig orientiert zur Bildung des Ringabschnitts zu formen. Das Gestaltungs- oder Halteelement zeichnet sich in diesem Fall durch eine symmetrische Gestaltung und symmetrische Durchführung der Schenkel der Schlaufe zwischen dem Bügelabschnitt und der Flasche aus.

Die erfindungsgemäße Flasche mit Verschlußstopfen und Gestaltungs- oder Halteelement für den Stopfen ist dadurch gekennzeichnet, daß das Gestaltungs- oder Halteelement durch eine einteilige Schlaufe gebildet ist, die einen über den Stopfen geführten Bügelabschnitt, einen den Hals der Flasche umschließenden Ringabschnitt sowie einen Endabschnitt aufweist, wobei der Ringabschnitt-das buchtförmige Ende des Bügelabschnittes durchsetzt, und entweder der Ringabschnitt innerhalb des anderen Endes des Bügelabschnittes und der anschließende Endabschnitt außerhalb des Ringabschnittes oder der Ringabschnitt außerhalb des anderen Endes des Bügelabschnittes und der anschließende Endabschnitt innerhalb des Ringabschnittes angeordnet sind.

Vorzugsweise ist der Endabschnitt mittels einer am Flaschenhals befestigten Banderole, eines Siegels oder dergleichen am Flaschenhals fixiert. Diese Fixierung trägt nicht nur dazu bei, den optischen Gesamteindruck der Ausstattung zu erhöhen, sondern verhindert ein Lösen des Knotens, insbesondere in seiner Funktion als Halteelement, da gegebenenfalls erhöhte Zugkräfte auf die Schlaufe im Bereich des Bügelabschnittes einwirken, die in den Ringabschnitt eingeleitet werden. Ferner stellt eine derartige Banderole, ein derartiges Siegel oder dergleichen einen Originalitätsnachweis dar.

Weitere Merkmale der Erfindung sind in den Patentansprüchen, der Beschreibung der Figuren und den Figuren selbst dargestellt, wobei bemerkt wird, daß alle Einzelmerkmale und alle Kombinationen von Einzelmerkmalen erfindungswesentlich sind.

In den Figuren ist die Erfindung anhand mehrerer Ausführungsformen beispielsweise dargestellt, ohne auf diese beschränkt zu sein. Es stellt dar:
- Figur 1: das obere Ende einer mit Verschlußstopfen und einem unsymmetrischen Gestaltungs- bzw. Halteelement versehenen Flasche,
- Figur 2: eine einteilige Schlaufe zur Bildung des Gestaltungs- bzw. Halteelementes,
- Figur 3: die in Figur 2 gezeigte Schlaufe mit zwei verdrillten Abschnitten,
- Figur 4: eine räumliche Ansicht des im Zusammenhang mit der Ausführungsform nach Figur 1 Verwendung findenden Gestaltungs- bzw. Halteelementes,
- Figur 5: in einer räumlichen Ansicht eine gegenüber der Ausführungsform nach Figur 4 modifizierte Gestaltung des unsymmetrischen Gestaltungs- bzw. Halteelementes,
- Figur 6: das obere Ende einer mit Verschlußstopfen und einem symmetrischen Gestaltungs- bzw. Halteelement versehenen Flasche,
- Figur 7: eine einteilige Schlaufe zur Bildung des in Figur 6 gezeigten Gestaltungs- bzw. Halteelementes,
- Figur 8: die in Figur 7 gezeigte Schlaufe mit zwei verdrillten Abschnitten,
- Figur 9: die in Figur 8 gezeigte Schlaufe, deren beiden freien Enden um 90° entgegengesetzt bezüglich der ursprünglichen Form der Schlaufe gebogen sind,
- Figur 10: ausgehend vom Zustand nach Figur 9 die Bildung des Bügelabschnitts und teilweise des Ringabschnitts,
- Figur 11: ausgehend vom Zustand nach Figur 10 die Bildung des Ringabschnittes,
- Figur 12: ausgehend vom Zustand nach Figur 11 den Montageschritt zur Bildung des fertig geformten, symmetrischen Gestaltungs- bzw. Halteelementes,
- Figur 13: das obere Ende einer mit Verschlußstopfen und modifiziertem Gestaltungs- bzw. Halteelement versehenen Flasche,
- Figur 14: in Anlehnung an die Darstellung der Figuren 10 und 11 einen Verfahrensschritt zur Bildung des modifiziert gestalteten Elementes und
- Figur 15: das fertig gestaltete modifizierte Element.

Figur 1 zeigt das obere Ende einer Sektflasche 1 mit Flaschenhals 2 und Flaschenkopf 3. Im Bereich des Überganges vom Flaschenhals 2 zum Flaschenkopf 3 ist der Durchmesser des Flaschenhalses 2 geringer bemessen als der des Flaschenkopfes 3,so daß sich dort eine Stufe ergibt. In die Ausgabeöffnung der Sektflasche 1 ist ein als Korken 4 ausgebildeter Verschlußstopfen eingesteckt, dessen aus der Sektflasche 2 ragender Stopfenabschnitt 5 einen Durchmesser aufweist, der nahezu so groß ist wie der größte Durchmesser des Flaschenkopfes 3. Der Korken 4 wird mittels eines Halteelementes 6 gehalten, dessen Bildung in den Figuren 2 bis 4 näher beschrieben ist.

Eine Kordel 7, die mit einer nicht gezeigten Drahtseele versehen ist, wird zu einer Schlaufe 8 gebildet, deren beiden Schenkel 9 gleich lang sind und die durch ein buchtförmiges Ende 10 verbunden sind. Die so gebildete Schlaufe 8 wird im Abstand zu ihrem jeweiligen Ende verdrillt, so daß, wie in der Darstellung in Figur 3 zu entnehmen ist, zwei verdrillte Bereiche 11 entstehen. Hiervon ausgehend, wird das in Figur 4 gezeigte Halteelement gebildet, wobei es gleichzeitig auch ein Gestaltungselement darstellt, da es bei der Unterscheidung von Gestaltungs- oder Halteelementen nur darauf ankommt, ob das Element zusätzlich Haltefunktion ausüben muß, insbesondere beim Verschließen von Sektflaschen oder vornehmlich aus ästhetischen Gründen bzw. als Siegelverschluß vorgesehen ist, wie insbesondere bei Perlweinen.

Wie in Figur 4 gezeigt, wird die Schlaufe 8, ausgehend vom buchtförmigen Ende 10, zweimal im wesentlichen im rechten Winkel abgewinkelt, so daß zwei gleich lange Schenkelabschnitte 12, 13 und ein dieser verbindender Steg 14 entstehen, die einen Bügelabschnitt des Elementes 6 bilden. Ausgehend vom Bügelabschnitt 15 wird ein Ringabschnitt 16 gebildet, der in einer Ebene senkrecht zur Ebene des Bügelabschnittes 15 angeordnet ist. Dies erfolgt derart, daß die Kordel 7 im Bereich des dem Steg 14 abgewandten Endes des Schenkels 13 gleichsinnig im wesentlichen im rechten Winkel abgewinkelt wird und der gekrümmte Ringabschnitt 16 der Schlaufe 8 durch das buchtförmige Ende 10 hindurchgesteckt wird, sowie von dort halbkreisförmig zum besagten Ende des Schenkels 13 rückgeführt wird, so daß die Schlaufe 8 mit ihrem Ringabschnitt 16 den Bügelabschnitt 15 im Bereich des Schenkels 13 innen kontaktiert und von dort der sich anschließende Endabschnitt 17 außerhalb des Ringabschnittes 16 angeordnet ist. Der in einem rechten Winkel zum Ringabschnitt 16 verlaufende Endabschnitt 17 erstreckt sich parallel zu den beiden Schenkeln 12 und 13 in Richtung des Bodens der Flasche. Das freie Ende des Endabschnittes 17 ist mit einem Knoten 18 versehen.

Das Element 6 wird derart maschinell hergestellt, daß es mit geringem Spiel mit seinem Bügelabschnitt 15 auf den Korken 4 und mit seinem Ringabschnitt 16 mit Spiel am Flaschenhals 2 im Bereich des Flaschenkopfes 3 plaziert werden kann. Es wird dann am Endabschnitt 17 gezogen, wodurch sich das Element stramm am Korken 4 und dem Flaschenhals 2 anlegt. Beim Ziehen wird die Schlaufe 8 insgesamt nachgezogen, somit sowohl im Bereich des Bügelabschnittes 15 als auch im Bereich des Ringabschnittes, so daß eine straffe Anlage der Schlaufe 8 am Korken 4 und dem Flaschenhals 2 gewährleistet ist. Damit sich die Verbindung des Elementes 6 nicht löst, kann zusätzlich, wie in Figur 1 veranschaulicht, ein Siegelelement 19 vorgesehen sein, daß mit dem Flaschenhals 2 befestigt ist und zwischen sich und dem Flaschenhals 2 die Schlaufe 8 im Endabschnitt 17 fixiert. Bei der Verwendung des Elementes 6 als Gestaltungselement wird ein derartiges Siegelelement 19 nicht erforderlich sein, weil von der Kordel 4 keine Haltekräfte aufzunehmen sind.

Die Figur 5 zeigt eine modifizierte Ausgestaltung des unsymmetrischen Elementes 6, dahingehend, daß der Ringabschnitt 16 außerhalb des Schenkels 13 des Bügelabschnittes 15 angeordnet ist, und der Endabschnitt 17 abknickend, somit parallel zum Schenkel 13, innerhalb des Ringabschnitts 16 angeordnet ist.

Bei der Ausführungsform nach der Figur 4 erfolgt damit die Klemmung der Schlaufe im Bereich des Schenkels 13 zwischen diesem und dem Flaschenhals 2 im Bereich des Absatzes zum Flaschenkopf 3, während bei den Ausführungsformen nach der Figur 5 die Klemmung zwischen dem Ringabschnitt 16 und dem Flaschenhals 2 erfolgt.

Wie der Darstellung der Figur 1 zu entnehmen ist, bildet sich aufgrund der Haltekraft des Halteelementes 6 im oberen Bereich des Stopfenabschnittes 5 des Korkens 4 eine rillenartige Vertiefung 20 aus.

Figur 6 zeigt im Bereich des oberen Endes der Flasche 1 ein modifiziert gestaltetes, symmetrisches Halteelement 6, dessen Bildung in den Figuren 7 bis 12 näher beschrieben ist. Wie der Darstellung der Figuren 7 und 8 zu entnehmen ist, die im übrigen der Darstellung der Figuren 2 und 3 entsprechen, wird die mit der Drahtseele versehene Kordel 7 zu der Schlaufe 8 geformt, deren beiden Schenkel 9 gleich lang sind und die durch das buchtförmige Ende 10 verbunden sind. Die so gebildete Schlaufe 8 wird verdrillt, so daß zwei verdrillte Bereiche 11 entstehen. Hiervon ausgehend werden, wie in Figur 9 gezeigt, die Schenkel 9 der Schlaufe 8 um 90° gebogen und zwar in entgegengesetzter Richtung.

Wie die Figur 10 zeigt, wird die Schlaufe, ausgehend vom buchtförmigen Ende 10, zweimal im wesentlichen im rechten Winkel abgebogen, so daß die beiden gleich langen Schenkelabschnitte 12, 13 und der diese verbindende Steg 14 entstehen, die den Bügelabschnitt 15 des Elementes 6 bilden. Ausgehend vom Bügelabschnitt 15 wird der Ringabschnitt 16 gebildet, der in der Ebene senkrecht zur Ebene des Bügelabschnitts 15 angeordnet ist. Die Schenkelbereiche 9a und 9b werden hierzu halbkreisförmig gebogen und gegensinnig durch das buchtförmige Ende 10 gesteckt und von dort weiter halbkreisförmig zu dem dem buchtförmigen Ende gegenüberliegenden anderen Ende des Bügelabschnitts 15 zurückgebogen. Die Schenkelbereiche 9a und 9b werden, wie in Figur 11 gezeigt, gegensinnig innen an dem diesen zugewandten Ende des Bügelabschnitts 15 vorbei geführt und in der Orientierung dieses Bügelabschnitts nach unten, aufeinanderzu abgebogen, so daß die Schenkelbereiche 9a und 9b der beiden Schenkel 9 der Schlaufe 8 parallel zu liegen kommen.

Das Element 6 wird derart maschinell hergestellt, daß es mit geringem Spiel mit seinem Bügelabschnitt 15 auf den Korken 4 und mit seinem Ringabschnitt 16 mit Spiel am Flaschenhals 2 im Bereich des Flaschenkopfes 3 plaziert werden kann. Es wird an den beiden Schenkeln 9 im Bereich der Enden der Schenkelbereiche 9a und 9b gezogen. Beim Ziehen wird die Schlaufe 8 insgesamt nachgezogen, somit sowohl im Bereich des Bügelabschnitts 15 als auch im Bereich des Ringabschnitts 16, so daß eine straffe Anlage der Schlaufe 8 am Korken 4 und dem Flaschenhals 2 gewährleistet ist. Damit sich die Verbindung des Elements 6 nicht löst, wird deren Endabschnitt 17 im Bereich des Bügelabschnitts verdrillt, wie es in Figur 12 durch den Abschnitt 18 verdeutlicht ist. Diese Figur zeigt im übrigen, daß die beiden Schenkel 9 der Schlaufe 8 im Abschnitt 17 symmetrisch zu den Schenkeln 9 der Schlaufe 8 im Bügelabschnitt 15 positioniert sind und die einzelnen Schenkel im Übergang vom Ringabschnitt 16 zum Endabschnitt 17 beidseitig, somit symmetrisch um den Bügelabschnitt 15 geführt sind.

Das in Figur 15 gezeigte modifizierte Gestaltungs- oder Haltelement unterscheidet sich, wie auch der Darstellung der Figur 14 zu entnehmen ist, von dem in Figur 12 gezeigten Element nur dadurch, daß die Schenkelbereiche 9a und 9b nicht innerhalb des anderen Endes des Schenkelabschnitts 13 geführt sind, sondern außerhalb des Schenkelabschnitts 13, und die Schenkelbereiche 9a und 9b dann so obgebogen werden, daß sie den Ringabschnitt 16 innen durchsetzen. Figur 13 zeigt das modifizierte Gestaltungsoder Halteelement im Zusammenwirken mit der Flasche 1 und dem Korken 4.

## Patentansprüche

1. Gestaltungs- oder Halteelement für Verschlussstopfen von Flaschen in Form einer einteiligen Schlaufe (8), die einen Ringabschnitt (16), einen Bügelabschnitt (15) sowie einen Endabschnitt (17) aufweist, **dadurch gekennzeichnet, dass** der Ringabschnitt (16) ein buchtförmiges Ende (10) des Bügelabschnittes (15) durchsetzt, und entweder der Ringabschnitt (16) innerhalb des anderen Endes des Bügelabschnittes (15) und der anschließende Endabschnitt (17) außerhalb des Ringabschnittes (16) oder der Ringabschnitt (16) außerhalb des anderen Endes des Bügelabschnitts (15) und der anschließende Endabschnitt (17) innerhalb des Ringabschnitts (16) angeordnet sind.

2. Element nach Anspruch 1, **dadurch gekennzeichnet, dass** es aus Kordel, Draht oder einer Kordel mit Drahtseele besteht.

3. Element nach Anspruch 1 oder 2, **dadurch gekennzeichnet, dass** die Schlaufe (8) über einen Teil ihrer Länge verdrillt ausgebildet ist, insbesondere im Bügelabschnitt (15) im Bereich der beiden Enden mit verdrillten Abschnitten (11) versehen ist.

4. Element nach einem der Ansprüche 1 bis 3, **dadurch gekennzeichnet, dass** das freie Ende des Endabschnitts (17) einen Knoten (18) aufweist oder der Endabschnitt (17) zumindest benachbart zum Bügelabschnitt (15) verdrillt ausgebildet ist.

5. Element nach einem der Ansprüche 1 bis 4, **dadurch gekennzeichnet, dass** die einzelnen Schenkel (9) der Schlaufe (8), ausgehend vom anderen Ende des Bügelabschnitts (15), gleichsinnig das buchtförmige Ende (10) des Bügelabschnitts (15) durchsetzen, sowie die Schenkel (9) der Schlaufe (8) gleichsinnig innerhalb oder außerhalb des anderen Endes des Bügelabschnitts (15) geführt sind.

6. Element nach einem der Ansprüche 1 bis 4, **dadurch gekennzeichnet, dass** die einzelnen Schenkel (9) der Schlaufe (8), ausgehend vom anderen Ende des Bügelabschnitts (15), gegensinnig das buchtförmige Ende (10) des Bügelabschnitts (15) durchsetzen, sowie die Schenkel (9) der Schlaufe (8) gegensinnig innerhalb oder außerhalb des anderen Endes des Bügelabschnitts (15) geführt sind.

7. Flasche mit Verschlussstopfen und Gestaltungs- oder Halteelement für den Stopfen, wobei das Gestaltungs- oder Halteelement (6) durch eine einteilige Schlaufe (8) gebildet ist, die einen über den Stopfen geführten Bügelabschnitt (15), einen den Hals (2) der Flasche (1) umschließenden Ringabschnitt (16) sowie einen Endabschnitt (17) aufweist, **dadurch gekennzeichnet, dass** der Ringabschnitt (16) ein buchtförmiges Ende (10) des Bügelabschnitts (15) durchsetzt, und entweder der Ringabschnitt (16) innerhalb des anderen Endes des Bügelabschnittes (15) und der anschließende Endabschnitt (17) außerhalb des Ringabschnittes (16) oder der Ringabschnitt (16) außerhalb des anderen Endes des Bügelabschnitts (15) und der anschließende Endabschnitt (17) innerhalb des Ringabschnitts (16) angeordnet sind.

8. Flasche nach Anspruch 7, **dadurch gekennzeichnet, dass** die einzelnen Schenkel (9) der Schlaufe (8), ausgehend vom anderen Ende des Bügelabschnitts (15), gleichsinnig das buchtförmige Ende (10) des Bügelabschnitts (15) durchsetzen, sowie die Schenkel (9) der Schlaufe (8) gleichsinnig innerhalb oder außerhalb des anderen Endes des Bügelabschnitts (15) geführt sind.

9. Flasche nach Anspruch 7, **dadurch gekennzeichnet, dass** die einzelnen Schenkel (9) der Schlaufe (8), ausgehend vom anderen Ende des Bügelabschnitts (15), gegensinnig das buchtförmige Ende (10) des Bügelabschnitts (15) durchsetzen, sowie die Schenkel (9) der Schlaufe (8) gegensinnig innerhalb oder außerhalb des anderen Endes des Bügelabschnitts (15) geführt sind.

10. Flasche nach einem der Ansprüche 7 bis 9, **dadurch gekennzeichnet, dass** der Endabschnitt (17) mittels einer am Flaschenhals (2) befestigten Banderole, eines Siegelelementes (19) oder dergleichen am Flaschenhals (2) fixiert ist.

11. Flasche nach einem der Ansprüche 7 bis 10, **dadurch gekennzeichnet, dass** das Gestaltungs- oder Halteelement (6) aus Kordel, Draht oder Kordel mit Drahtseele besteht.

12. Flasche nach einem der Ansprüche 7 bis 11, **dadurch gekennzeichnet, dass** die Schlaufe (8) über einen Teil ihrer Länge verdrillt ausgebildet ist, insbesondere im Bügelabschnitt (15) im Bereich der beiden Enden mit verdrillten Abschnitten (11) versehen ist.

13. Flasche nach einem der Ansprüche 7 bis 12, **dadurch gekennzeichnet, dass** das freie Ende des Abschnittes (17) der Schlaufe (8) einen Knoten (18) aufweist oder der Endabschnitt (17) zumindest benachbart zum Bügelabschnitt (15) verdrillt ausgebildet ist.

## Claims

1. Construction or holding element for sealing plug of bottles in the form of a one piece carrying handle (8), which has a ring section (16), a fastening section (15) and an end section (17), **characterised by** the fact that the ring section (16) penetrates a bay shaped end (10) of the fastening section (15) and either the ring section (16) is inside the other end of the fastening section (15) and the connecting end section (17) is outside the ring section (16) or the ring section (16) is outside the other end of the fastening section (15) and the connecting end section (17) is inside the ring section (16).

2. Element according to claim 1, **characterised by** the fact that is consists of cord, wire or a cord with wire core.

3. Element according to claim 1 or 2, **characterised by** the fact that the carrying handle (8) is twisted over a part of its length, with twisted sections (11) particularly in the fastening section (15) in the area of both ends.

4. Element according to one of claims 1 to 3, **characterised by** the fact that the free end of the end section (17) has a knot (18) or the end section (17) is twisted at least near the fastening section (15).

5. Element according to one of claims 1 to 4, **characterised by** the fact that the individual sides (9) of the carrying handle (8) penetrate the bay shaped end (10) of the fastening section (15) from the other end of the fastening section (15) in the same direction and the sides (9) of the carrying handle (8) are inside or outside the other end of the fastening section (15) in the same direction.

6. Element according to one of claims 1 to 4, **characterised by** the fact that the individual sides (9) of the carrying handle (8) penetrate the bay shaped end (10) of the fastening section (15) from the other end of the fastening section (15) in the opposite direction and the sides (9) of the carrying handle (8) are inside or outside the other end of the fastening section (15) in the opposite direction.

7. Bottle with sealing plug and construction or holding element for the plug, in which the construction or holding element (6) is formed by a one piece carrying handle (8), which has a fastening section over the plug (15), a ring section around the neck (2) of the bottle (1) and an end section (17), **characterised by** the fact that the ring section (16) penetrates a bay shaped end (10) of the fastening section (15) and either the ring section (16) is inside the other end of the fastening section (15) and the connecting end section (17) is outside the ring section (16) or the ring section (16) is outside the other end of the fastening section (15) and the connecting end section (17) is inside the ring section (16).

8. Bottle according to claim 7, **characterised by** the fact that the individual sides (9) of the carrying handle (8) penetrate the bay shaped end (10) of the fastening section (15) from the other end of the fastening section (15) in the same direction and the sides (9) of the carrying handle (8) are inside or outside the other end of the fastening section (15) in the same direction.

9. Bottle according to claim 7, **characterised by** the fact that the individual sides (9) of the carrying handle (8) penetrate the bay shaped end (10) of the fastening section (15) from the other end of the fastening section (15) in the opposite direction and the sides (9) of the carrying handle (8) are inside or outside the other end of the fastening section (15) in the opposite direction.

10. Bottle according to one of claims 7 to 9, **characterised by** the fact that the end section (17) is fixed to the neck of the bottle (2) by means of a band label, sealing element (19) or similar on the neck of the bottle (2).

11. Bottle according to one of claims 7 to 10, **characterised by** the fact that the construction or holding element (6) is made of cord, wire or cord with wire core.

12. Bottle according to one of claims 7 to 11, **characterised by** the fact that the carrying handle (8) is twisted over a part of its length, with twisted sections (11) particularly in the fastening section (15) in the area of both ends.

13. Bottle according to one of claims 7 to 12, **characterised by** the fact that the free end of the section (17) of the carrying handle (8) has a knot (18) or the end section (17) is twisted at least near the fastening section (15).

## Revendications

1. Élément de façonnage ou de maintien pour des bouchons de fermeture pour bouteilles, en forme de boucle (8) en une seule partie qui présente un segment annulaire (16), un segment en étrier (15) ainsi qu'un segment terminal (17),
**caractérisé en ce que**
le segment annulaire (16) traverse une extrémité (10) en forme d'anse du segment en étrier (15) et, soit le segment annulaire (16) est placé à l'intérieur de l'autre extrémité du segment en étrier (15) et le segment terminal (17) suivant à l'extérieur du segment annulaire (16), soit le segment annulaire (16) est placé à l'extérieur de l'autre extrémité du segment en étrier (15) et le segment terminal (17) suivant à l'intérieur du segment annulaire (16).

2. Élément selon la revendication 1,
**caractérisé en ce qu'**
il est en corde, en fil métallique ou en corde avec une âme en fil métallique.

3. Élément selon la revendication 1 ou 2,
**caractérisé en ce que**
la boucle (8) est formée de façon torsadée sur une partie de sa longueur, est munie de segments (11) torsadés en particulier dans le segment en étrier (15) dans la zone des deux extrémités.

4. Élément selon l'une des revendications 1 à 3,
**caractérisé en ce que**
l'extrémité libre du segment terminal (17) présente un noeud (18), ou le segment terminal (17) est formé de façon torsadée au moins dans le voisinage du segment en étrier (15).

5. Élément selon l'une des revendications 1 à 4,
**caractérisé en ce que**
à partir de l'autre extrémité du segment en étrier (15), chacune des branches (9) de la boucle (8) traverse dans le même sens l'extrémité (10) en anse du segment en étrier (15) et les branches (9) de la boucle (8) sont guidées dans le même sens à l'intérieur ou à l'extérieur de l'autre extrémité du segment en étrier (15).

6. Élément selon l'une des revendications 1 à 4,
**caractérisé en ce qu'**
à partir de l'autre extrémité du segment en étrier (15), chacune des branches (9) de la boucle (8) traverse en sens contraire l'extrémité (10) en anse du segment en étrier (15) et les branches (9) de la boucle (8) sont guidées en sens contraire à l'intérieur ou à l'extérieur de l'autre extrémité du segment en étrier (15).

7. Bouteille avec un bouchon de fermeture et un élément de façonnage ou de maintien pour le bouchon, l'élément de façonnage ou de maintien (6) étant formé par une boucle (8) en une seule partie, qui présente un segment en étrier (15) guidé sur le bouchon, un segment annulaire (16) qui entoure le col (2) de la bouteille (1) ainsi qu'un segment terminal (17),
**caractérisée en ce que**
le segment annulaire (16) traverse une extrémité (10) en anse du segment en étrier (15) et, soit le segment annulaire (16) est placé à l'intérieur de l'autre extrémité du segment en étrier (15) et le segment terminal (17) suivant à l'extérieur du segment annulaire (16), soit le segment annulaire (16) est placé à l'extérieur de l'autre extrémité du segment en étrier (15) et le segment terminal (17) suivant à l'intérieur du segment annulaire (16).

8. Bouteille selon la revendication 7,
**caractérisée en ce que**
à partir de l'autre extrémité du segment en étrier (15), chacune des branches (9) de la boucle (8) traverse dans le même sens l'extrémité (10) en anse du segment en étrier (15) et les branches (9) de la boucle (8) sont guidées dans le même sens à l'intérieur ou à l'extérieur de l'autre extrémité du segment en étrier (15).

9. Bouteille selon la revendication 7,
**caractérisée en ce qu'**
à partir de l'autre extrémité du segment en étrier (15), chacune des branches (9) de la boucle (8) traverse en sens contraire l'extrémité (10) en anse du segment en étrier (15) et les branches (9) de la boucle (8) sont guidées en sens contraire à l'intérieur ou à l'extérieur de l'autre extrémité du segment en étrier (15).

10. Bouteille selon l'une des revendications 7 à 9,
**caractérisée en ce que**
le segment terminal (17) est fixé au col de bouteille (2) par une bande fixée au col de bouteille (2), par un élément de scellement (19) ou autrement.

11. Bouteille selon l'une des revendications 7 à 10,
**caractérisée en ce que**
l'élément de façonnage ou de maintien (6) est en corde, en fil métallique ou en corde avec une âme en fil métallique.

12. Bouteille selon l'une des revendications 7 à 11,
**caractérisée en ce que**
la boucle (8) est formée de façon torsadée sur une partie de sa longueur, est munie de segments (11) torsadés en particulier dans le segment en étrier (15) dans la zone des deux extrémités.

13. Bouteille selon l'une des revendications 7 à 12,
**caractérisée en ce que**
l'extrémité libre du segment terminal (17) de la boucle (8) présente un noeud (18), ou le segment terminal (17) est formé de façon torsadée au moins dans le voisinage du segment en étrier (15)
